# EUROPÄISCHE PATENTSCHRIFT

(11) **EP 1 656 223 B1**
(45) Veröffentlichungstag und Bekanntmachung des Hinweises auf die Patenterteilung: **12.09.2007**
(21) Anmeldenummer: 04741156.6
(22) Anmeldetag: 19.07.2004
(51) Int. Cl.: B21C 47/08, B21C 47/24

(54) **COILBOX ZWISCHEN VORSTRASSE UND FERTIGSTRASSE IM WARMWALZWERK**
COILBOX LOCATED BETWEEN THE ROUGHING TRAIN AND THE FINISHING TRAIN IN A HOT-ROLLING MILL
CAISSE A ROULEAUX MONTEE ENTRE LE TRAIN DEGROSSISSEUR ET LE TRAIN FINISSEUR D'UN LAMINOIR A CHAUD

(30) Priorität: 22.08.2003 DE 10339191
(43) Veröffentlichungstag der Anmeldung: 17.05.2006
(73) Patentinhaber: SMS Demag Aktiengesellschaft, 40237 Düsseldorf (DE)
(72) Erfinder: BÄUMER, Klaus, 57223 Kreuztal (DE); EHLS, Bernhard, 57271 Hilchenbach (DE); BEUTER, Matthias, 57319 Bad Berleburg (DE); RUNKEL,Thomas, 57074 Siegen (DE); KRÜGER, Matthias, 57271 Hilchenbach (DE); SCHMITZ, Peter, 40883 Ratingen (DE)
(74) Vertreter: Klüppel, Walter
(86) Internationale Anmeldenummer: PCT/EP2004/008078
(87) Internationale Veröffentlichungsnummer: WO 2005/028136

(56) Entgegenhaltungen:
- EP-A- 0 904 861
- EP-A- 0 933 147
- EP-A- 1 033 182
- WO-A-91/09694
- WO-A-03/101639
- DE-A- 10 138 857
- GB-A- 607 350
- US-A- 3 803 891
- KORABI T ET AL: "NEW DEVELOPMENTS EXPAND COILBOX APPLICATIONS" IRON AND STEEL ENGINEER, ASSOCIATION OF IRON AND STEEL ENGINEERS. PITTSBURGH, US, Bd. 73, Nr. 12, Dezember 1996 (1996-12), Seiten 13-19, XP000642064 ISSN: 0021-1559

## Beschreibung

Die Erfindung betrifft ein Verfahren und eine Anlage zur Erweiterung des Einsatzes einer Aufwickel- und Abwickelstation (Coilbox) zwischen Vorstraße und Fertigstraße für gewalztes Material in Warmwalzwerken.

Der Einsatz einer Coilbox in Warmwalzwerken ist bekannt. Die Technologie der Coilbox erfordert für die Verarbeitung ein bestimmtes Mindestgewicht des Bandes. Das Mindestgewicht hängt im wesentlichen von der Materialfestigkeit, der Banddicke und der Ausführung der Coilbox ab. Wird das Mindestgewicht unterschritten, kann aufgrund zu geringer Reibkräfte zwischen Abwickelrollen und Bandmaterial das zu einem Coil aufgewickelte Band nicht mehr abgewickelt werden. Damit kann die Coilbox für Bänder unterhalb des Mindestgewichtes nicht genutzt werden.

Bei einer Coilbox wird die erste Station zum Aufwickeln des Coils genutzt. Das nachfolgende Abwickeln des Coils erfolgt zu Beginn ebenfalls auf der ersten Station. Gleichzeitig mit dem Abwickeln wird das Coil von der ersten zur zweiten Station übergeben. Solange das Coil noch auf der ersten Station abgewikkelt wird, kann kein weiteres Band in der Coilbox aufgenommen werden; es muß eine Mindestpause zwischen zwei Bändern eingehalten werden. Die Mindestpause hängt wesentlich von der Bauausführung und der Steuerung der Coilbox ab.

Die Belegungszeit der ersten Station hängt auch von den Geschwindigkeiten des Materialeinlaufes und des Materialauslaufes ab. Die maximalen Geschwindigkeiten werden von den Möglichkeiten der Ausrüstung vor und hinter Coilbox und vom Produktionsprogramm bestimmt und können nur in Grenzen verändert werden. Durch die Mindestpause und die maximalen Geschwindigkeiten wird der Materialdurchsatz in einer Warmbandstraße begrenzt und eine Coilbox kann in Warmwalzstraßen mit hohem Materialdurchsatz nur eingeschränkt eingesetzt werden.

In den bekannten Coilboxen wird eine Übergabe von der ersten zur zweiten Station mit unterstützenden Mechanismen durchgeführt. Dies kann ein zentrisch in das Coil eingreifender Dorn oder gemäß dem Dokument US 5,987,955 B ein Verfahren mit einer Wiegebewegung sein. Auch andere Mechanismen sind bekannt, wie z.B. über Hebel schwenkbare Rollen, die sich an dem Außenumfang des Coils anlegen. Diese Art der Übergabe wird im weiteren als sogenannte ***aktive Übergabe*** bezeichnet, die bei Bändern mit hohen Bundgewichten das Verfahren mit der kürzesten Zeitdauer für die Übergabe darstellt.

Bei einer dornlosen Übergabe existiert ein weiteres Verfahren der Übergabe des Coils von der ersten zur zweiten Wickelstation durch einen auslaufseitig wirkenden Bandzug auf das abzuwickelnde Coil. Dieser Bandzug wird typischer Weise vom ersten Gerüst aufgebaut, kann aber auch durch andere Einrichtungen ganz oder teilweise aufgebaut werden. Das Dokument DE 101 38 857 A1 beschreibt notwendige Vorkehrungen, die verhindern, daß das Coil dabei gegen feste Anschläge fährt und beschädigt wird. Diese Art der Übergabe wird im weiteren als sogenannte ***passive Übergabe*** bezeichnet. Für Coils unterhalb einer definierten Gewichtsgrenze erfolgt immer eine passive Übergabe, sofern diese nicht durch Rückhaltemechanismen verhindert wird. Die Belegungszeit der ersten Wickelstation ist vom Bundgewicht abhängig und kann kürzer oder länger als bei der aktiven Übergabe sein.

Bei den bekannten Verfahren mit aktiver Übergabe ist es nicht möglich, während einer aktiven Übergabe eine passive Übergabe zuzulassen oder zu erzwingen. Bei dem in dem Dokument EP 0 933 147 A1 beschriebenen Wiegeverfahren entstehen aufgrund der Verschiebung der Abwickelstation gegen Bandlaufrichtung Lücken im Rollgang, in die während einer aktiven Übergabe ein passiv übergebendes Coil einsinken würde und dadurch Beschädigungen am Coil und der Coilbox erfolgen würden. Werden Lücken mit einschwenkbaren Rollen geschlossen, müssen diese Rollen vor Verschieben der Rollen ausgeschwenkt werden; dann jedoch entsteht wieder eine Rollgangslücke.

In den meistens Anwendungsfällen wird mit Einsatz einer Coilbox ein deutlich höheres und gleichmäßigeres Temperaturniveau über die Bandlänge erzielt. Trotzdem wird auch bei Einsatz einer Coilbox noch kein idealer Temperaturverlauf in einem Band erreicht werden. Auch wird dem Band innerhalb der Coilbox durch Abstrahlung und Rollenkontakte Wärme entzogen, besonders an den äußeren Windungen.

Unterschiedliche Temperaturen und ein zusätzlicher unstetiger Temperaturverlauf über die Bandlänge sind nachteilig. Insbesondere bei fehlender oder unzulänglicher Banddickenregelung führen die Temperaturunterschiede zu unterschiedlichen Walzkräften in der Fertigstraße und damit zu unterschiedlichen Banddicken über die Bandlänge. Die Gleichmäßigkeit der Banddicke über die Bandlänge ist jedoch ein wichtiges Qualitätsmerkmal.

Auf dem Hintergrund des oben geschilderten Standes der Technik besteht die Aufgabe der Erfindung darin, technische Maßnahmen bereit zu stellen, mit denen in einer Coilbox deutlich kleinere Bundgewichte behandelt werden können. Auch sollen mit der Erfindung Maßnahmen bereit gestellt werden, mit denen der Materialdurchsatz in einer Coilbox deutlich erhöht werden kann. Dies gilt auch und besonders für Kontistraßen mit geringer Geschwindigkeit der Walzgerüste vor und hinter der Coilbox und möglicherweise kurzen Abständen zwischen dem letzten Walzgerüst vor der Coilbox und dem Einlauf der Coilbox. Maßnahmen zur Erhöhung des Materialdurchsatzes sind insbesondere bei kleinen Bundgewichten für den Einsatz einer Coilbox wichtig.

Ferner besteht die Aufgabe der Erfindung darin, Maßnahmen zu schaffen, mit denen im Zusammenhang mit einer Coilbox ein höheres und gleichmäßigeres Temperaturniveau des Bandes erreicht werden kann.

Die zuvor genannte Aufgabe wird mit einem Verfahren gemäß Anspruch 1 bzw. mit einer Vorrichtung gemäß Anspruch 7 gelöst.
1. Zur Verringerung des Mindestgewichtes des Bandes wird der Einsatz einer Andrückvorrichtung in einer dornlosen Coilbox vorgeschlagen, die zum einen mit der von oben auf das Coil wirkenden Kraft die Reibkräfte zwischen Coil und Abwickelrollen erhöht und zum anderen mit einer speziellen geometrischen Anordnung einen ungewollten Transfer des Coils verhindert.
   Beim Abwickeln des Coils gemäß Skizze A1 wird bis unmittelbar vor und zu Beginn einer Übergabe des Coils von der ersten Wickelstation 2a und 2b zur zweiten Wickelstation 4 eine in der Höhe verstellbare Andrückvorrichtung 1 mit einer Andrückkraft F eingesetzt.
   Mit Rollen der Andrückvorrichtung 1a und 1b, oder mit den Bodenrollen der Wickelstation 2a und 2b oder auch in Kombination kann eine Tasche gebildet werden, in der das Coil C, oder C' auch bei Zug durch den auslaufseitigen Treiber T gehalten wird. Dadurch ist es ausgeschlossen, daß ein Coil, selbst bei sehr geringem Gewicht, gegen den Bundöffner 6 gezogen werden kann. Nach Heben des Bundöffners 6 wird die Tasche durch Heben und Absenken der entsprechenden Rollen wieder geöffnet.
   Weiterhin kann die Andrückvorrichtung mit einer oder mehreren Rollen 1 a und 1b ausgeführt werden. Die Rollen 1a und 1b können wahlweise quer zur Materiallaufrichtung auch mit je zwei Rollen und einer mittleren Lagerung ausgeführt werden. Die Rollenkanten sind zur Vermeidung von Einwalzungen verrundet.
   Gemäß Skizze A2 kann durch Absenken der Rolle 2a und Anheben der Rolle 2b eine frühest mögliche Passivübergabe des Coils C, oder C' in Richtung der Treibrollen T eingeleitet werden.
   Das Verfahren zum dynamischen Heben und Senken der Andrückvorrichtung entsprechend der Unrundheit des Coils wird folgendermaßen beschrieben:
   Die Massenträgheit der Andrückvorrichtung wird durch eine entsprechende Regelung der Andrückkraft kompensiert mit der Folge, daß die auf das Coil wirkende Andrückkraft F unabhängig von einer Unrundheit des Coils weitgehend konstant bleibt. Die Kompensation der Andrückkraft erfolgt unter Berücksichtigung der vertikalen Geschwindigkeiten der Andrückvorrichtung aufgrund der Coilunrundheit. Die Andrückkraft wird um den Betrag der daraus resultierenden Beschleunigungskräfte erhöht oder verringert.
   Die Höhe der maximalen Andrückkraft für unterschiedliche Materialeigenschaft und Betriebsweisen wird durch Versuche ermittelt, in einer Steuerung gespeichert und für den weiteren Einsatz wieder abgerufen.
   Mit diesen Maßnahme der Erfindung können gegenüber der bisherigen Lösungen in einer Coilbox Bänder mit deutlich geringeren Gewichten verarbeitet werden. Der Einsatzbereich der Coilbox wird für ein geringstnotwendiges spezifisches Bundgewicht (Coilgewicht zu Coilbreite) ab 2 kg/mm erweitert.
2. Zur Erhöhung des Materialdurchsatzes in einer Coilbox wird weiterhin die Kombination von Aktiv- und Passivtransfer bei einer dornlosen Coilbox vorgeschlagen. Damit kann zu jedem Zeitpunkt eines Aktivtransfers ein Passivtransfer erfolgen. Dadurch kann die Belegungszeit der ersten Station und die notwendige Mindestpause zwischen zwei Bändern reduziert werden und der Materialdurchsatz in einer Coilbox erhöht werden.
   Für die Belegungszeit der ersten Station gelten nach Diagramm B1
   - für die aktive Übergabe eine feste Zeitdauer im Diagrammbereich A. Dieser Bereich gilt für größere Bundgewichte.
   - für die passive Übergabe eine variable Zeitdauer in Abhängigkeit vom Bundgewicht. Die Zeitdauer steigt von einem Minimalwert im Diagrammbereich P (kleinere Bundgewichte) bis zu dem Wert der oberen Linie im Diagrammbereich AP (mittlere Bundgewichte). In dem Bereich AP kann bisher eine aktive Übergabe nicht angewendet werden, da bedingt durch Gewichtsverringerung beim Abwickeln und wegen Materialtoleranzen eine ungewollte passive Übergabe erfolgen kann.

   Die Anordnung und Bewegung der horizontal in Bandlaufrichtung hintereinander liegenden Rollen entspricht Skizze B2. Das Coil C, oder C' liegt auf den schwenkbaren Rollen 2 auf und wird in Richtung der Treiberrollen T abgewickelt. Es erfolgt eine Übergabe des Coils auf die schwenkbaren und verschiebbaren Rollen 3 bis zu einer oder mehreren Rollen G. Nach Einführen des Haltedorns D wird das Coil vollständig abgewickelt.
   Der Vorteil des Verfahrens besteht darin, eine aktive und passive Übergabe zu kombinieren und damit auch während einer aktiven, dornlosen Übergabe eine passive zuzulassen oder zu erzwingen. Damit verringert sich die Zeitdauer der Übergabe im Diagrammbereich AP für mittlere Bandgewichte auf die untere Linie. Die jetzt mögliche Kombination der beiden Verfahren verkürzt bei Bändern mit mittleren Bundgewichten die Belegungszeit der ersten Station.
   Auch können die Rollenabstände der Rollen 3, 4 und 5 (sowie fallweise weiterer Rollen) verringert werden, so daß das Coil zu jedem Zeitpunkt einer Übergabe sich bis zu den Rollen G bewegen kann, ohne in eine Rollgangslücke zu fallen.
   Weiterhin können ein oder mehrere Rollen 4 horizontal in Bandlaufrichtung verschiebbar angeordnet werden, um eine entstehende Rollgangslücke zu schließen. Bei verschiebbaren Rollen 4 entstehen im Gegensatz zu einschwenkbaren Rollen keine Rollgangslücken.
   Das Verfahren des Aktivtransfers kann in der Form weiter entwickelt werden, daß sich die Rollen 2, 3, 4 und 5 immer auf annähernd gleicher Höhe befinden. Damit kann zu jedem Zeitpunkt des Aktivtransfers das Coil ohne größere Höhenbewegung passiv transferiert werden.
   Zum Abbremsen des Coils wird eine oder mehrere Rollen G eingesetzt. Die Rollen G können in der Höhe verstellbar sein und sich damit im technisch notwendigen Bereich auf die Höhe des Coilmittelpunktes einstellen.
   Mit mindestens einer der Rollen G wird das abzuwickelnde Restcoil gehalten und mit dem in die Zentralachse des Coils eingeführten Dornes D werden die letzten Windungen des Coils geöffnet.
   Unter Nutzung der Andrückvorrichtung 1 wird bei bestimmten, leichteren Bundgewichten erst die Nutzung des Diagrammbereichs P und untere Linie von AP (Diagramm B1) ermöglicht. Diese Coils würden aufgrund ihres Bundgewichtes ohne Andrückvorrichtung gar nicht verarbeitet werden können.
   Auch wird ein Verfahren zur Vorausberechnung des Übergabeverfahrens und der Mindestpause eingesetzt. In dieses Verfahren fließen die praktischen Ergebnisse aus bereits verarbeitetem Bandmaterial ein und dienen zur gesicherten Vorhersage der Mindestspause.
   Schließlich wird über die Vorausberechnung der Mindestpause der Zeitpunkt des Einlaufs des Vormaterials in die Walzgerüste vor der Coilbox gesteuert. Dies ist besonders für Kontistraßen entscheidend für die Ausnutzung der Mindestpause und zur Erreichung eines erhöhten Materialdurchsatzes, da schon vor Verarbeitung des aktuellen Bandes in der Coilbox das nachfolgende Band mit einer vorherbestimmten Mindestpause in die Kontistraße einlaufen soll.
   Ein modifizierte Ansteuerung des auslaufseitigen Treibers erlaubt einen frühzeitigen Start des Übergabevorganges. Sobald das abzuwickelnde Band den Treiber erreicht hat und die Treibrollen reibschlüssig geschlossen sind, wird die Übergabe von der ersten zur zweiten Station eingeleitet.
   Letztendlich kann eine dritte Wickelstation eingesetzt werden und damit eine weitere Verkürzung der Belegungszeiten der ersten Station erreicht werden. Das Band wird auf der ersten Station aufgewickelt. Nachdem das Band aufgewickelt ist, wird das Coil auf die zweite Station übergeben. Dort beginnt der Abwickelvorgang. Während des Abwickelns wird das Coil auf dritte Station übergeben. Da auf der ersten Station keine Zeit für das Abwickeln mehr benötigt wird, ist die erste Station schneller wieder frei für das nachfolgende Band.
   Die Kombination von drei Wickelstationen mit einer Übergabe ohne Dorn von der ersten zur zweiten und von der zweiten zur dritten Station ist besonders vorteilhaft. Die Übergabe kann durch Wiegeverfahren oder mit einer ungefähr in Höhe der Zentralachse angreifenden Schieberolle oder einer Kombination dieser Verfahren erfolgen.
   Die aus dem Stand der Technik bekannten Nachteile eines sich auf dem Dorn drehenden Coils und des Verlustes der Position des Bandkopfes bei einer dornlosen Übergabe von der ersten zur zweiten Station werden vermieden.
   Durch diese Maßnahmen kann gegenüber bisherigen Lösungen in einer Coilbox ein deutlich höherer Materialdurchsatz erreicht werden. Die Erfindung ermöglicht in Abhängigkeit vom Produktionsprogramm auch bei kleinen Bundgewichten eine jährliche Produktionsleistung der Coilbox von ca. 3 Millionen Jahrestonnen und höher.
3. Die Coilbox kann Einrichtungen zur passiven und aktiven, variablen Erhöhung und Vergleichmäßigung der Bandtemperatur, insbesondere durch eine Bandheizung (z.B. eine Induktionsheizung oder ein Durchlauf-Gasofen) aufweisen. Auch kann die Temperatur kälterer Bandbereiche (wie Bandkopf, Bandfuß und Bandaußenseiten) gezielt gegenüber anderen Bereichen erhöht werden. Damit wird die vorhandene Temperaturdifferenz verringert und gleichzeitig die Durchschnittstemperatur erhöht.
   Bei Kombination einer Coilbox mit einer Erwärmungsanlage kann die Geschwindigkeit des durchlaufenden Bandes in der Erwärmungsanlage verringert und damit für die kälteren Bandbereiche die Heizwirkung erhöht werden. Die Bandgeschwindigkeit kann unabhängig von der Geschwindigkeit der vor und hinter der Coilbox liegenden Walzgerüste gewählt werden und zwar für den Bandfuß mit einer hinter und für den Bandkopf mit einer vor der Coilbox angeordneten Erwärmungsanlage. Die Heizleistung kann längs oder auch quer zur Bandlaufrichtung für kältere Bandbereiche verstärkt und für wärmere Bandbereiche reduziert werden. Zwischen Erwärmungseinrichtung und Coilbox können Einrichtungen zur seitlichen Führung und zum Unterteilen des Bandmaterials angeordnet sein.
   Weiterhin kann die Betriebssicherheit der Erwärmungsanlage durch einen Richttreiber an der Auslaufseite der Coilbox oder durch einen eigenständigen Richttreiber vor der Erwärmungsanlage erhöht werden. Mit dem Richttreiber werden in der Coilbox oder anderen Einrichtungen entstandener Bandschief- und Bandwelligkeiten reduziert und Banddoppelungen erkannt.
   Zur Vermeidung von Zundereinwalzungen und damit zur Erhöhung der Bandqualität werden vor oder innerhalb des Richttreibers Entzunderungsvorrichtungen, wie beispielsweise Spritzbalken eingesetzt. An den Richtrollen des Richttreibers können Reinigungsvorrichtungen angebracht werden zur Vermeidung und Entfernung von Aufwalzungen von Fremdmaterial, beispielsweise Zunder.
   Weiterhin kann die Wärmeabstrahlung innerhalb der Coilbox durch den Einsatz breitenverstellbarer Wärmedämmhauben verringert werden. Mit Verkürzung der Coilbox durch kürzere Transportzeiten und damit der kürzeren Zeit für die Wärmeabstrahlung wird dem Material weniger Wärme entzogen. Auch können auf dem Rollgang vor oder hinter, oder vor und hinter einer Coilbox Wärmedemmhauben eingesetzt werden.
   Weiterhin kann mit gegenüber den Walzgeschwindigkeiten der Walzgerüste vor und hinter der Coilbox erhöhten Aufwickel- und Abwickelgeschwindigkeiten die Transportzeit auf dem Rollgang verringert und damit die Wärmeabstrahlung reduziert werden.
   Infolge dieser Maßnahmen wird eine deutlich höhere und über die Bandlänge gleichmäßigere Materialtemperatur erreicht. Damit wird eine wichtige Voraussetzung für das Walzen mit einer Endbanddicke zwischen 0,5 und 2,0 mm geschaffen.
4. Die unter obigen Ziffern 1 bis 3 beschriebenen Einzelmaßnahmen können auch mit einander kombiniert werden.
   Der bisherige Betriebsbereich einer Coilbox (siehe Diagramm C1) liegt innerhalb der Diagrammfläche O. Dieser Bereich wird auch nach der Einführung der Maßnahmen der Erfindung weiterhin abgedeckt. Durch sinnvolle Kombination der unter obigen Ziffern 1 bis 3 beschriebenen Maßnahmen kann zusätzlich eine deutlich größere Erweiterung des Einsatzgebietes einer Coilbox erreicht werden als mit den Einzelmaßnahmen.
   Werden nur die Maßnahmen zur Verringerung des Mindestgewichts des Bandes gemäß Ziffer 1 angewendet, erhöht sich das zu verarbeitende Produktionsspektrum um Bänder mit geringeren Bundgewichten (Diagramm C1, Diagrammfläche A). Da aber mit geringeren Bundgewichten der erreichbare Materialdurchsatz in einer Coilbox sinkt, ergibt sich hierdurch als unvermeidbarer Nachteil ein geringerer Materialdurchsatz.
   Werden nur die Maßnahmen zur Erhöhung des Materialdurchsatzes gemäß obiger Ziffer 2 angewendet, kann ein Nutzen nur im Bereich mittlerer Mindestbundgewichte erzielt werden (Diagramm C1, Diagrammfläche B).
   Durch Kombination der erfindungsgemäßen Maßnahme zur Verringerung des Mindestgewichtes des Bundes mit den Maßnahmen zur Erhöhung des Materialdurchsatzes können Bänder mit geringerem Bundgewicht mit hohem Materialdurchsatz in einer Coilbox verarbeitet werden (Diagramm C1, Diagrammflächen A, B und zusätzlich AB).
   Hierbei ist festzustellen, daß auch nur ein Teil der Maßnahmen unter Ziffer 1 bis 3 in ihrer teilweisen Kombination eine sinnvolle Erweiterung des Einsatzgebietes der Coilbox je nach konkreter technischer Anforderung bieten.
5. Zusammenfassend lassen sich mit den vorstehend genannten Maßnahmen folgende Vorteile erzielen:
   Das Mindestgewicht der zu verarbeitenden Bänder wird deutlich herabgesetzt. Damit kann eine Coilbox nunmehr auch bei geringen Bundgewichten eingesetzt werden.
   Der erreichbare Durchsatz einer Coilbox wird deutlich erhöht. Damit kann eine Coilbox nunmehr in Walzstraßen mit hohem Materialdurchsatz eingesetzt werden.
   Temperaturdifferenzen und unstetige Temperaturverläufe im Band werden weiter verringert. Die Wärmeverluste durch Abstrahlung werden reduziert und gegebenenfalls kompensiert. Damit sind Voraussetzungen geschaffen für das Warmwalzen mit Endbanddicke zwischen 0,5 und 2,0 mm.

## Patentansprüche

1. Verfahren zur Erweiterung des Einsatzes einer Aufwickel- und Abwickelstation, einer sogenannten Coilbox, zwischen Vorstraße und Fertigstraße für gewalztes Bandmaterial in Warmwalzwerken,
**dadurch gekennzeichnet,**
**daß** zur Behandlung kleinerer Bundgewichte in einer dornlosen Coilbox dem abzuwickelnden Coil eine zu den Bodenrollen (2a, 2b) der Coilbox gerichtete Andrückkraft (F) aufgezwungen wird, mittels welcher die Reibkraft zwischen Coil und Abwickelrollen erhöht wird; und
**dass** die Größe der Andrückkraft (F) die Coilunrundheit, die Materialeigenschaften, die Betriebsweisen und weitere Betriebsparameter berücksichtigt.

2. Verfahren nach Anspruch 1,
**dadurch gekennzeichnet,**
**dass** das Coil in eine durch die Bodenrollen (2a, 2b) gebildete Rollensenke gelegt wird, welche geometrisch so gestaltet ist, dass ein ungewollter Transfer des Coils verhindert wird.

3. Verfahren nach einem der vorangegangenen Ansprüche,
**dadurch gekennzeichnet, dass**
daß zur Erhöhung des Materialdurchsatzes bei einer dornlosen Coilbox der Aktivtransfer und der Passivtransfer eines Coils von einer ersten Wickelstation zu einer zweiten Wickelstation zeitlich und gewichtsmäßig miteinander kombiniert werden.

4. Verfahren nach Anspruch 3,
**dadurch gekennzeichnet,**
**daß** die Anordnung und Bewegung der in Bandlaufrichtung hintereinander liegenden Bodenrollen (2a, 2b) und Rollen (3, 4, 5) des Rollengangs so gewählt wird, daß zunächst ein Passivtransfer des Coils (C, C') erfolgt, gefolgt von einem Abbremsen des Coils mittels mindestens einer Rolle (G) und Halten des Coils nach Einführen eines Haltedorns (D) in das Coil (C").

5. Verfahren nach Anspruch 4,
**dadurch gekennzeichnet,**
**daß** die Coilbox zwei Bodenrollen (2a, 2b) umfaßt, wobei die erste Bodenrolle (2a) der zweiten in Bandlaufrichtung nachgeordnet ist, und wobei durch Absenken der ersten Bodenrolle (2a) und Anheben der zweiten Bodenrolle (2b) eine frühest mögliche Passivübergabe des Coils (C, oder C') in Richtung der Treibrollen (T) eines auslaufseitigen Treibers eingeleitet wird.

6. Verfahren nach einem der Ansprüche 3 - 5,
**dadurch gekennzeichnet,**
**daß** vor dem Start des Übergabevorganges von der ersten zur zweiten Wickelstation ein auslaufseitiger Treiber (T) angesteuert wird, um einen bestimmten Bandzug aufzubringen.

7. Vorrichtung zur Erweiterung des Einsatzes einer Aufwickel- und Abwickelstation, einer sogenannten Coilbox, zwischen Vorstraße und Fertigstraße für gewalztes Bandmaterial in Warmwalzwerken,
**dadurch gekennzeichnet,**
**daß** zur Behandlung kleinerer Bundgewichte in einer dornlosen Coilbox dem abzuwickelnden Coil eine Andrückvorrichtung mit Andrückrollen (1a, 1b) zugeordnet ist, welche geeignet ist zum Aufbringen einer zu den Bodenrollen (2a, 2b) der Coilbox gerichteten Andrückkraft (F) auf das Coil, wodurch die Reibkraft zwischen Coil und Abwickelrollen erhöht wird; und
**dass** die Größe der Andrückkraft (F) derart einstellbar ist, daß sie die Coilunrundheit, die Materialeigenschaften, die Betriebsweisen und weitere Betriebsparameter berücksichtigt.

8. Vorrichtung nach Anspruch 7,
**dadurch gekennzeichnet,**
**dass** das Coil in einer Rollensenke liegt, welche durch die verstellbaren Bodenrollen (2a, 2b) ausgebildet ist.

9. Vorrichtung nach Anspruch 8,
**dadurch gekennzeichnet,**
**daß** zur Erhöhung des Materialdurchsatzes bzw. zur Verringerung der Belegungszeit bei der dornlosen Coilbox, die Bodenrollen (2a, 2b) für das Coil schwenkbar, und die Rollen des Rollgangs horizontal in Längsrichtung bewegbar (3, 4) oder im Abstand verschiebbar (4) angeordnet sind.

10. Vorrichtung nach Anspruch 9,
**dadurch gekennzeichnet,**
**daß** Mittel zum Schwenken der Bodenrollen (2a, 2b) und Mittel zum Einstellen der Höhe bzw. der Abstände der Rollen (3, 4, 5) des Rollgangs vorgesehen sind.

11. Vorrichtung nach Anspruch 9 oder 10,
**dadurch gekennzeichnet,**
**daß** dem Restcoil (C") ein Haltedom (D) zum Öffnen und Abwickeln der letzten Coilwindungen zuordnenbar ist.

12. Vorrichtung nach einem der Ansprüche 7 bis 11,
**dadurch gekennzeichnet,**
**daß** der Coilbox auslaufseitig ein ansteuerbarer Treiber (T) nachgeordnet ist.

13. Vorrichtung nach einem der Ansprüche 7 bis 12,
**dadurch gekennzeichnet,**
**daß** an der Auslaufseite der Coilbox ein Richttreiber angeordnet ist.

14. Vorrichtung nach Anspruch 13,
**dadurch gekennzeichnet,**
**daß** vor oder innerhalb des Richttreibers mindestens eine Entzunderungsvorrichtung vorgesehen ist.

15. Vorrichtung nach einem der Ansprüche 13 bis 14,
**dadurch gekennzeichnet,**
**dass** der Richttreiber mit mindestens einer Reinigungsvorrichtung für die Richtrollen ausgebildet ist.

16. Vorrichtung nach einem der vorhergehenden Ansprüche 7 bis 15,
**dadurch gekennzeichnet,**
**dass** die Vorrichtung drei Wickelstationen für dornlosen Transfer der Coils aufweist.

## Claims

1. Method of expanding the use of a winding-up and unwinding station, a so-called coilbox, between roughing train and finishing train for rolled strip material in hot rolling mills, **characterised in that** for handling smaller coil weights in a coilbox without a mandrel a pressing-on force (F), which is directed towards the base rollers (2a, 2b) of the coilbox and by means of which the friction force between coil and unwinding rollers is increased, is imposed on the coil to be unwound, and that the amount of the pressing-on force (F) takes into account the coil non-circularity, material characteristics, modes of operation and further operating parameters.

2. Method according to claim 1, **characterised in that** the coil is placed in a roller depression, which is formed by the base rollers (2a, 2b) and which is geometrically so shaped that an unintended transfer of the coil is prevented.

3. Method according to one of the preceding claims, **characterised in that** for increase in the material throughput in a coilbox without a mandrel the active transfer and the passive transfer of a coil from a first winding station to a second winding station are combined together in terms of time and in accordance with weight.

4. Method according to claim 3, **characterised in that** the arrangement and movement of the base rollers (2a, 2b) and rollers (3, 4, 5) of the roller path, which lie one after the other in strip running direction, are so selected that initially a passive transfer of the coil (C, C') takes place, followed by braking of the coil by means of a roller (G) and holding of the coil after introduction of a holding mandrel (D) into the coil (C").

5. Method according to claim 4, **characterised in that** the coilbox comprises two base rollers (2a, 2b), wherein the first base roller (2a) is arranged downstream of the second in strip running direction and wherein through lowering of the first base roller (2a) and raising of the second base roller (2b) an earliest possible passive transfer of the coil (C, or C') in the direction of the drive rollers (T) of a driver at the outlet side is initiated.

6. Method according to one of claims 3 to 5, **characterised in that** before the start of the transfer process from the first to the second winding station a driver (T) at the outlet side is controlled in drive so as to apply a defined strip tension.

7. Device for expanding the use of a winding-up and unwinding station, a so-called coilbox, between roughing train and finishing train for rolled strip material in hot rolling mills, **characterised in that** for handling smaller coil weights in a coilbox without a mandrel there is associated with the coil, which is to be unwound, a pressing-on device with pressing-on rollers (1a, 1b) suitable for applying a pressing-on force (F), which is directed towards the base rollers (2a, 2b) of the coilbox, to the coil, whereby the friction force between coil and unwinding rollers is increased and that the amount of the pressing-on force (F) is settable in such a manner that it takes into account the coil non-circularity, material characteristics, modes of operation and further operating parameters.

8. Device according to claim 7, **characterised in that** the coil lies in a roller depression formed by the adjustable base rollers (2a, 2b).

9. Device according to claim 8, **characterised in that** for increasing the material throughput or for reducing the occupancy time with the coilbox without a mandrel the base rollers (2a, 2b) for the coil are arranged to be pivotable and the rollers of the roller path are arranged to be movable horizontally in longitudinal direction (3, 4) or displaceable in spacing (4).

10. Device according to claim 9, **characterised in that** means for pivoting the base rollers (2a, 2b) and means for setting the height or the spacings of the rollers (3, 4, 5) of the roller path are provided.

11. Device according to claim 9 or 10, **characterised in that** a holding mandrel (D) for opening and unwinding the last coil windings can be associated with the residual coil (C").

12. Device according to one of claims 7 to 11, **characterised in that** a driver (T) controllable in drive is arranged at the outlet side downstream of the coilbox.

13. Device according to one of claims 7 to 12, **characterised in that** a straightening driver is arranged at the outlet side of the coilbox.

14. Device according to claim 13, **characterised in that** at least one descaling device is provided in front of or within the straightening driver.

15. Device according to one of claims 13 and 14, **characterised in that** the straightening driver is formed with at least one cleaning device for the straightening rollers.

16. Device according to one of the preceding claims 7 to 15, **characterised in that** the device has three winding stations for transfer, without a mandrel, of the coil.

## Revendications

1. Procédé pour élargir l'utilisation d'un poste de bobinage et de débobinage, ce qu'on appelle une Coil box (caisse à rouleaux), entre le train dégrossisseur et le train finisseur pour un matériau en bande laminé dans des laminoirs à chaud, **caractérisé en ce que** pour le traitement de bobines de faible poids dans une caisse à rouleaux sans mandrin, la bobine à dérouler est forcée par une force d'appui (F) orientée vers les rouleaux de fond (2a, 2b) de la caisse à rouleaux, au moyen de laquelle la force de frottement entre la bobine et les rouleaux de débobinage est augmentée et **en ce que** la grandeur de la force d'appui (F) tient compte de l'ovalisation de la bobine, des propriétés du matériau, du mode de fonctionnement et d'autres paramètres de fonctionnement.

2. Procédé selon la revendication 1, **caractérisé en ce que** la caisse à rouleaux est placée dans un creux formé par les rouleaux de fond (2a, 2b) qui est réalisé, géométriquement, de telle manière qu'on empêche un transfert non souhaité de la bobine.

3. Procédé selon l'une quelconque des revendications précédentes, **caractérisé en ce que**, pour augmenter le débit de matériau dans le cas d'une caisse à rouleaux sans mandrin, le transfert actif et le transfert passif d'une bobine d'un premier poste de bobinage à un deuxième poste de bobinage sont combinés dans le temps et en fonction du poids l'un avec l'autre.

4. Procédé selon la revendication 3, **caractérisé en ce que** la disposition et le mouvement des rouleaux de fond (2a, 2b) et des rouleaux (3, 4, 5) du train de rouleaux se trouvant les uns derrière les autres dans le sens d'avancement de la bande sont choisis de manière telle qu'il se produit d'abord un transfert passif de la bobine (C, C'), puis un freinage de la bobine au moyen d'au moins un rouleau (G) et le maintien de la bobine après l'introduction d'un mandrin de maintien (D) dans la bobine (C").

5. Procédé selon la revendication 4, **caractérisé en ce que** la caisse à rouleaux comprend deux rouleaux de fond (2a, 2b), le premier rouleau de fond (2a) étant disposé derrière le deuxième dans le sens d'avancement de la bande et où on provoque un transfert passif le plus précoce possible de la bobine (C ou C') dans le sens des rouleaux d'entraînement (T) d'un taquet situé à la sortie en abaissant le premier rouleau de fond (2a) et en soulevant le deuxième rouleau de fond (2b).

6. Procédé selon l'une quelconque des revendications 3-5, **caractérisé en ce qu'**on commande, avant le début du processus de transfert du premier poste de bobinage au deuxième, un taquet (T) se trouvant à la sortie, pour appliquer une traction déterminée sur la bande.

7. Dispositif pour élargir l'utilisation d'un poste de bobinage et de débobinage, ce qu'on appelle une caisse à rouleaux, entre le train dégrossisseur et le train finisseur pour un matériau en bande laminé dans des laminoirs à chaud, **caractérisé en ce que** pour le traitement de bobines de faible poids dans une caisse à rouleaux sans mandrin, la bobine à dérouler est associée à un dispositif d'appui avec des rouleaux d'appui (1a, 1b) qui convient pour appliquer une force d'appui (F) orientée vers les rouleaux de fond (2a, 2b) de la caisse à rouleaux sur la bobine, la force de frottement entre la bobine et les rouleaux de débobinage étant augmentée et la grandeur de la force d'appui (F) pouvant être réglée de manière telle qu'elle tienne compte de l'ovalisation de la bobine, des propriétés du matériau, du mode de fonctionnement et d'autres paramètres de fonctionnement.

8. Dispositif selon la revendication 7, **caractérisé en ce que** la bobine se trouve dans un creux entre les rouleaux, formé par les rouleaux de fond (2a, 2b) réglables.

9. Dispositif selon la revendication 8, **caractérisé en ce que** pour augmenter le débit de matériau ou pour diminuer le temps d'occupation au niveau de la caisse à rouleaux sans mandrin, les rouleaux de fond (2a, 2b) pour la bobine sont disposés de manière à pouvoir pivoter et les rouleaux du train de rouleaux sont disposés de manière à pouvoir se déplacer dans le sens longitudinal (3, 4) ou en s'écartant (4).

10. Dispositif selon la revendication 9, **caractérisé en ce qu'**on a prévu des moyens pour pivoter les rouleaux de fond (2a, 2b) et des moyens pour régler la hauteur ou les distances des rouleaux (3, 4, 5) du train de rouleaux.

11. Dispositif selon la revendication 9 ou 10, **caractérisé en ce qu'**on peut associer à la bobine résiduelle (C") un mandrin de maintien (D) pour ouvrir et dérouler les dernières spires de la bobine.

12. Dispositif selon l'une quelconque des revendications 7 à 11, **caractérisé en ce que** la caisse à rouleaux est suivie, côté sortie, d'un taquet (T) pouvant être commandé.

13. Dispositif selon l'une quelconque des revendications 7 à 12, **caractérisé en ce qu'**un taquet d'orientation est disposé à la sortie de la caisse de rouleaux.

14. Dispositif selon la revendication 13, **caractérisé en ce qu'**on a prévu, avant ou dans le taquet d'orientation, au moins un dispositif de décalaminage.

15. Dispositif selon l'une quelconque des revendications 13 à 14, **caractérisé en ce que** le taquet d'orientation est réalisé avec au moins un dispositif de nettoyage pour les rouleaux d'orientation.

16. Dispositif selon l'une quelconque des revendications précédentes 7 à 15, **caractérisé en ce que** le dispositif présente trois postes de bobinage pour le transfert sans mandrin de la bobine.
